# EUROPÄISCHE PATENTSCHRIFT

(11) **EP 1 082 930 B1**
(45) Veröffentlichungstag und Bekanntmachung des Hinweises auf die Patenterteilung: **12.05.2004**
(21) Anmeldenummer: 00117321.0
(22) Anmeldetag: 21.08.2000
(51) Int. Cl.: A47H 13/14, A47H 13/02

(54) **Vorrichtung zur Faltenbildung an einer Gardine, einem Vorhang oder dergleichen**
Device for forming folds in a curtain, drape or similar
Dispositif de plissage d'un voilage, d'un rideau ou similaire

(30) Priorität: 07.09.1999 DE 19942550
(43) Veröffentlichungstag der Anmeldung: 14.03.2001
(62) Teilanmeldung aus: 02015341.7
(73) Patentinhaber: NODEKO GmbH Handels- u. Vertriebsgesellschaft, 59872 Meschede (DE)
(72) Erfinder:
(74) Vertreter: Grundmann, Dirk, Dr.

(56) Entgegenhaltungen:
- DE-U- 29 800 419
- GB-A- 1 152 082

## Beschreibung

Die Erfindung betrifft eine Vorrichtung zur Faltenbildung an einer Gardine, einem Vorhang oder dergleichen, mit zwei in Abstand zueinander an der Gardine formschlüssig befestigbaren Halteelementen und einer Laschenverbindung zwischen den beiden Halteelementen.

Eine derartige Vorrichtung ist aus der GB-A-1 152 082 bekannt. Die Halteelemente werden von Locheinfassungen ausgebildet, welche falteninnenseitig durch Übergriff Kunststoffringe an der Gardine fesseln. Von diesen Kunststoffringen gehen materialeinheitlich Laschen aus, die derart miteinander verbindbar sind, daß der Abstand zwischen den beiden Halteelementen größer ist, als die Länge der Laschenverbindung. Hierdurch ist eine Faltenbildung geschaffen.

Ferner ist aus dem Gebrauchsmuster DE-U-298 00 419.4 eine Lochverstärkung bekannt, welche aus zwei Halbschalen besteht, die durch formschlüssige Verbindung miteinander verbindbar sind. Dabei greifen von der einen Halbschale ausgehende Dorne in Halteaussparungen der anderen Halbschale und durchstechen dabei den Stoff der Gardine.

Der Erfindung liegt die Aufgabe zugrunde, eine gattungsgemäße Vorrichtung montagetechnisch günstiger und herstellungstechnisch einfach auszubilden.

Gelöst wird die Aufgabe durch die in den Ansprüchen angegebene Erfindung.

Der Anspruch 1 sieht vor, daß die Halteelemente jeweils zwei Halbschalen ausbilden, wobei die eine Halbschale ein oder mehrere Dorne ausbildet, die durch den Stoff der Gardine hindurchtreten und durch Eintritt ihrer Spitzen in eine Halteaussparung der anderen Halbschale die beiden Halbschalen fixieren, und wobei eine der beiden Halbschalen an ihrer zur Auflage auf die Gardine kommendenden Seite eine zum Rand hin offene Aussparung ausbildet, aus welcher die auf einen in der Aussparung sitzenden, etwa parallel zur Dornrichtung ausgebildeten Zapfen aufgesteckte Lasche ragt. Zufolge dieser Ausgestaltung läßt sich diese Vorrichtung ohne Umformarbeit montieren. Die beiden Halbschalen brauchen lediglich durch Druckausübung aufeinander gesteckt zu werden, wobei die Dorne in den entsprechenden Halteaussparungen eintreten können. Die Lasche wird zuvor auf den Zapfen der einen Halbschale aufgesteckt und ragt nach außen. Auch erweist sich die Herstellung dann als günstig, wenn der Grundkörper der aus der DE-U-298 00 419 bekannten Lochverstärkung entspricht. Vorzugsweise sind die Halbschalen ringförmig ausgebildet. Die Halteaussparung kann auch als Ringkanal ausgebildet sein. Ferner ist von Vorteil, wenn die Laschenverbindung zwei in verschiedener Länge miteinanderverbindbare Einzellaschen ausbildet. Dann kann jedes der beiden Halteelemente mit einer Einzellasche ausgebildet sein. Sie können mit unverbundenen Laschen montiert werden. Die Faltenbildung erfolgt erst mit Verbindung der beiden Einzellaschen zu einer gemeinsamen Laschenverbindung. Die Verbindung erfolgt vorzugsweise durch eine Loch/Zapfenverbindung, wobei die Länge der Laschenverbindung durch Eintreten der Zapfen in verschiedene Löcher einstellbar ist. In vorteilhafter Weise ist der in die Aussparung eingreifende Laschenabschnitt materialvermindert, so daß sich am Übergang zum materialvergrößerten Laschenabschnitt ein Scharnier ausbildet. Der Zapfen liegt vorzugsweise in einer Ringhöhlung. Die beiden Innenrandabschnitte der Halbschalen können sich rastend übergreifen. Die Aussparung bildet vorzugsweise einen inneren Hohlraum aus und setzt sich in eine am Rand der Halbschale angeordnete Ausbrechung fort zum Durchtritt des materialverminderten Abschnittes der Lasche. Die Stirnfläche des Zapfen sitzt etwa in der Ebene des Außenrandes der Halbschale.

Ein Ausführungsbeispiel der Erfindung wird nachfolgend anhand beigefügter Zeichnungen erläutert. Es zeigen:
- Fig. 1: Eine Draufsicht auf eine Laschenverbindung, wobei zur besseren Darstellung die Halteelemente in einer Gestrecktlage dargestellt sind,
- Fig. 2: eine Schnittdarstellung durch die Falten,
- Fig. 3: die Halteelemente mit Lasche unverbunden, gleichsam in Explosionsdarstellung,
- Fig. 4: die Darstellung einer ersten Einzellasche, welche Löcher aufweist,
- Fig. 5: die Darstellung einer zweiten Einzellasche, welche die Zapfen ausbildet,
- Fig. 6: eine Inneneinsicht einer Halbschale,
- Fig. 7: eine Inneneinsicht einer anderen Halbschale,
- Fig. 8: ein Schnitt gemäß der Linie VIII-VIII in Fig. 1 und

- Fig. 9: ein Schnitt gemäß der Linie IX-IX in Fig. 1.

Die erfindungsgemäßen Halteelemente 4 bestehen aus zwei Halbschalen 5 und 6, wie sie von der Gebrauchsmusterschrift DE-U 298 00 419.4 beschrieben werden. Die beiden Halbschalen 5, 6 bestehen aus Kunststoffmaterial. Das Material kann durchsichtig oder durchscheinend sein. Die kreisringförmigen Halbschalen 5, 6 lassen sich druckknopfartig miteinander verbinden, wozu die eine Halbschale 5 von der einen und die andere Halbschale 6 von der anderen Seite der Gardine 1 her zugeführt wird. Die Halbschalenhöhlungen sind dabei gegeneinader gerichtet. Als druckknopfartige Klippsmittel weisen die beiden Halbschalen ineinander greifende Schnappkragen 7, 8 auf. Die Schnappkragen 7, 8 sind an der Ringinnenseite angeordnet und bilden ineinander greifende Wülste 9, 10 aus. Der Schnappkragen 8 durchgreift dabei das Loch, welches von der als Lochverstärkung ausgebildeten Halteelemente 4 eingefasst wird und ragt damit über die vom Rand 24 der Halbschale 5 gebildeten Ebene.

Die Fesselung der beiden Halbschalen 5, 6 erfolgt durch Dorne 17, welche aus einer inneren Höhlung 14 der Halbschale 5 abragen und mit ihrer Spitze 19 die Textillage 1 durchstechen und in einen Ringkanal 18 der anderen Halbschale 6 eintreten. Der Ringkanal 18 wird von zwei konzentrischen Ringwänden 21 und 22 gebildet, welche von den entsprechenden Hohlraum der anderen Halbschale 6 ausgehen.

Es sind insgesamt 6, gleichmäßig über den Umfang verteilte Dorne vorgesehen, welche einen zylindrischen Abschnitt 23 ausbilden, welcher sich zur Spitze 19 fortsetzt. Ebenfalls in dem eine Aussparung ausbildenden Hohlraum 14 sitzt ein Zapfen 3. Im Bereich des Zapfens 3 bildet der Rand 24 der den Zapfen 3 tragenden Halbschale 5 eine Ausbrechung 28 aus. In diese Ausbrechung 28 ragt ein dünner Laschenabschnitt 27 einer Kunststofflasche 15. Der materialverminderte Laschenabschnitt 27 besitzt endseitig ein Loch 30, durch welches der Zapfen 3 greift. Die Stirnseite 3' des Zapfens 3 liegt etwa in der vom Rand 24 gebildeten Ebene, in welcher auch die das Loch 2 aufweisende Textillage 1 liegt. An den materialverminderten Laschenabschnitt 27 schließt sich ein materialstärkerer Laschenabschnitt 29 an, so daß der Übergang zwischen den beiden Laschenabschnitten 27, 29 ein Scharnier ausbildet, so daß der dickere Laschenabschnitt 29 bis in eine rechtwinklige Abwinklung zu der durch den Rand 24 gehende Ebene abbiegbar ist.

Es sind zwei verschiedene Laschen 15, 16 vorgesehen, die sich darin unterscheiden, daß die Lasche 15 mehrere in Erstreckungsrichtung der Lasche hintereinander liegende Öffnungen 25 im dickeren Laschenabschnitt 29 ausbilden. Die andere Einzellasche 16 bildet im dickeren Laschenabschnitt 29 ein oder mehrere Zapfen 26 aus, die klemmend in die Löcher 25 eingesteckt werden können, so daß sich die beiden Einzellaschen 15, 16 zur einer Laschenverbindung verbinden lassen, deren Länge einstellbar ist.

Die Montage der Halteelemente erfolgt nachdem zunächst die Löcher 2 in die Textillage 1 eingestanzt worden sind. Sodann wird die Lasche 15 bzw. die Lasche 16 mit dem Loch 20 auf dem Zapfen 3 gesteckt, wobei der dünnere Laschenabschnitt 27 durch die Ausbrechung 28 radial nach Außen ragt. Sodann wird diese, auch die Dorne 17 aufweisende Halbschale 5 wie in Fig. 3 dargestellt mit der anderen Halbschale 6 unter Zwischenlage der Textillage 1 miteinander verklippst. Die Dorne dienen zur Fixierung und die in einander greifenden Schnappkragen 7, 8 zur Verbindung der Halbschalen miteinander. Dadurch, daß die Stirnseite 3' des Zapfens 3 unmittelbar auf der Textillage 1 aufliegt, kann sich die Lasche 15, 16 nicht von der zugeordneten Halbschale 5 lösen. Durch Verbinden der beiden Laschen 15, 16 dergestalt, daß die Laschenverbindung kürzer ist, als der Abstand der beiden Halbschalen 4 lassen sich Falten einstellen.

Alle offenbarten Merkmale sind erfindungswesentlich. In die Offenbarung der Anmeldung wird auch der Offenbarungsinhalt der zugehörigen Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Vorrichtung zur Faltenbildung an einer Gardine, einem Vorhang oder dergleichen mit zwei in einem Abstand zueinander an der Gardine formschlüssig befestigbaren Halteelementen (4) und einer Laschenverbindung (15, 16) zwischen den beiden Halteelementen (4), **dadurch gekennzeichnet, daß** die Halteelemente (4) jeweils zwei Halbschalen (5, 6) ausbilden, wobei die eine Halbschale (5) ein oder mehrere Dorne (17) ausbildet, die durch den Stoff (1) der Gardine hindurchtreten und durch Eintritt ihrer Spitzen (19) in eine Halteaussparung (18) der anderen Halbschale (6) die beiden Halbschalen (5, 6) fixieren, und wobei eine der beiden Halbschalen (5) an ihrer zur Auflage auf die Gardine aufkommende Seite eine zum Rand (24) hin offene Aussparung (14) ausbildet, aus welcher die auf einen in der Aussparung (14) sitzenden, etwa parallel zur Dornrichtung ausgerichteten Zapfen (3) aufgesteckte Lasche (15) ragt.

2. Vorrichtung nach Anspruch 1, **dadurch gekennzeichnet, daß** die Halbschalen (5, 6) ringförmig sind und insbesondere eine Locheinfassung ausbilden.

3. Vorrichtung nach einem oder mehreren der vorhergehenden Ansprüche , **dadurch gekennzeichnet, daß** die Halteaussparungen als Ringkanal (18) ausgebildet ist.

4. Vorrichtung nach einem oder mehreren der vorhergehenden Ansprüche , **dadurch gekennzeichnet, daß** die Laschenverbindung (2) in verschiedener Länge miteinander verbindbare Einzellaschen (15, 16) ausbildet.

5. Vorrichtung nach einem oder mehreren der vorhergehenden Ansprüche , **dadurch gekennzeichnet, daß** die Einzellaschen (15, 16) durch eine Loch/Zapfenverbindung (25, 26) miteinader verbindbar sind.

6. Vorrichtung nach einem oder mehreren der vorhergehenden Ansprüche , **dadurch gekennzeichnet, daß** der in die Aussparung (14) eingreifende Laschenendabschnitt (27) materialvermindert ausgeführt ist.

7. Vorrichtung nach einem oder mehreren der vorhergehenden Ansprüche **dadurch gekennzeichnet, daß** der Zapfen (3) in einer Ringhöhlung (14) liegt.

8. Vorrichtung nach einem oder mehreren der vorhergehenden Ansprüche **dadurch gekennzeichnet, daß** sich die Innenrandabschnitte (7, 8) der Halbschalen (5, 6) rastend übergreifen.

9. Vorrichtung nach einem oder mehreren der vorhergehenden Ansprüche **dadurch gekennzeichnet, daß** die Aussparung (14) sich in einem dem Rand (24) der Halbschale (5) zugeordnete Ausbrechung (28) fortsetzt zum Durchtritt des materialverminderten Abschnittes (27) der Lasche (15, 16).

10. Vorrichtung nach einem oder mehreren der vorhergehenden Ansprüche **dadurch gekennzeichnet, daß** die Stirnfläche (3') des Zapfens (3) etwa in der Ebene des Randes (24) der Halbschale (5) liegt.

## Claims

1. Device for forming folds in a drape, a curtain or the like having two retaining elements (4) fastenable in form-fitting manner at a distance from one another on the drape and a strap connector (15, 16) between the two retaining elements (4), **characterised in that** the retaining elements (4) each form two shells (5, 6), wherein one shell (5) has one or more spikes (17) which pass through the material (1) of the drape and by their tips (19) entering into a retaining recess (18) of the other shell (6) fix the two shells (5, 6) and wherein one of the two shells (5) has on its side coming to rest on the drape a recess (14) open towards the edge (24) from which the strap (15) clipped onto a pin (3) seated in the recess (14) and oriented approximately parallel to the direction of the spike projects.

2. Device according to claim 1, **characterised in that** the shells (5, 6) are annular and in particular form an open surround.

3. Device according to one or more of the preceding claims, **characterised in that** the retaining recesses are constructed as an annular channel (18).

4. Device according to one or more of the preceding claims, **characterised in that** the strap connector (2) is formed from individual straps (15, 16) connectable to one another in different lengths.

5. Device according to one or more of the preceding claims, **characterised in that** the individual straps (15, 16) are connectable to one another by means of a hole and pin joint (25, 26).

6. Device according to one or more of the preceding claims, **characterised in that** the end section (27) of the strap engaging in the recess (14) is of reduced material construction.

7. Device according to one or more of the preceding claims, **characterised in that** the pin (3) lies in an annular hollow (14).

8. Device according to one or more of the preceding claims, **characterised in that** the inner edge sections (7, 8) of the shells (5, 6) clip over in locking manner.

9. Device according to one or more of the preceding claims, **characterised in that** the recess (14) continues in an eruption assigned to the edge (24) of the shell (5) for passing through the section (27) of reduced material in the strap (15, 16).

10. Device according to one or more of the preceding claims, **characterised in that** the end face (3') of the pin (3) lies approximately in the plane of the edge (24) of the shell (5).

## Revendications

1. Dispositif de plissage d'un voilage, d'un rideau ou similaire, comprenant deux éléments de maintien (4), susceptibles d'être fixés, avec une liaison à ajustement de forme, à une certaine distance l'un de l'autre, sur le voilage, et une liaison par pattes (15, 16) entre les deux éléments de maintien (4), **caractérisé en ce que** les éléments de maintien (4) forment chacun deux demi-coques (5, 6), une demi-coque (5) formant un ou plusieurs picots (17) qui traversent l'étoffe (1) du voilage et, par pénétration de leurs pointes (19) dans un évidement de maintien (18) appartenant à l'autre demi-coque (6), fixent les deux demi-coques (5, 6), et **en ce que** l'une des deux demi-coques (5) constitue sur sa face venant en appui sur le voilage un évidement (14), ouvert en direction du bord (24), évidement d'où ressort la patte (15), enfichée sur un téton (3), placé dans l'évidement (14) et orienté à peu près parallèlement à la direction de picot.

2. Dispositif selon la revendication 1, **caractérisé en ce que** les demi-coques (5, 6) sont en forme d'anneaux et constituent en particulier un accrochage par perçage.

3. Dispositif selon l'une ou plusieurs des revendications précédentes, **caractérisé en ce que** les évidements de maintien sont réalisés sous la forme de canal annulaire (18).

4. Dispositif selon l'une ou plusieurs des revendications précédentes, **caractérisé en ce que** la liaison par pattes (2) constitue des pattes individuelles (15, 16) susceptibles d'être reliées ensemble à une longueur différente.

5. Dispositif selon l'une ou plusieurs des revendications précédentes, **caractérisé en ce que** les pattes individuelles (15, 16) sont susceptibles d'être reliées ensemble au moyen d'une liaison à trou/téton (25, 26).

6. Dispositif selon l'une ou plusieurs des revendications précédentes, **caractérisé en ce que** le tronçon d'extrémité de patte (27), s'engageant dans l'évidement (14), est réalisé en diminuant le matériau.

7. Dispositif selon l'une ou plusieurs des revendications précédentes, **caractérisé en ce que** le téton (3) est placé dans une cavité annulaire (14).

8. Dispositif selon l'une ou plusieurs des revendications précédentes, **caractérisé en ce que** les parties de bord intérieur (7, 8) des demi-coques (5, 6) se recouvrent avec encliquetage.

9. Dispositif selon l'une ou plusieurs des revendications précédentes, **caractérisé en ce que** l'évidement (14) se prolonge par une entaille (28), associée au bord (24) de la demi-coque (5), pour permettre le passage du tronçon (27), à matériau diminué, de la patte (15, 16).

10. Dispositif selon l'une ou plusieurs des revendications précédentes, **caractérisé en ce que** la face frontale (3') du téton (3) est située à peu près dans le plan du bord (24) de la demi-coque (5).
